# EUROPÄISCHE PATENTSCHRIFT

(11) **EP 1 995 511 B1**
(45) Veröffentlichungstag und Bekanntmachung des Hinweises auf die Patenterteilung: **09.09.2009**
(21) Anmeldenummer: 07090101.2
(22) Anmeldetag: 25.05.2007
(51) Int. Cl.: F21S 4/00

(54) **Kabellose elektrisch betriebene Weihnachtsbaumkerze**
Electrically powered cableless Christmas tree candle
Bougie pour sapin de noël électrique sans fil

(43) Veröffentlichungstag der Anmeldung: 26.11.2008
(73) Patentinhaber: GKT Gräfenthaler Kunststofftechnik GmbH, 98743 Gräfenthal (DE)
(72) Erfinder: Gunzenheimer, Uwe, 98743 Gräfenthal (DE)
(74) Vertreter: Hannig, Wolf-Dieter

(56) Entgegenhaltungen:
- DE-A1- 10 206 418
- DE-A1- 19 814 231
- DE-U1-202007 003 615

## Beschreibung

Die Erfindung betrifft eine kabellose, elektrisch betriebene Weihnachtsbaumkerze, mit einem zylindrischen Kerzenkörper für die Aufnahme mindestens einer netzunabhängigen eigenen Stromquelle in Form einer Batterie, einer LED-Lichtquelle, der ein Infrarotempfangsmodul zum Empfang von Steuersignalen für die LED-Lichtquelle, ein externer Infrarotsender zum Aussenden von Steuersignalen an das Infrarotempfangsmodul und einer einen programmierbaren Prozessor enthaltenen elektronischen Schaltung zum Steuern des Stromverbrauchs der LED-Lichtquelle zugeordnet ist, einem am oberen Teil des Kerzenkörpers befestigten Flammenkörper zum Verteilen des von der LED-Lichtquelle erzeugten Lichts, einem am unteren Teil des Kerzenkörpers lösbar befestigten Kerzenboden und einer Klammer für die Befestigung der Kerze, wobei der Kerzenboden und die Klammer miteinander durch ein Kugelgelenk zum senkrechten Aufrichten der Kerze beim Befestigen verbunden sind.

### Stand der Technik

Kabellose, elektrisch betriebene Weihnachtsbaumkerzen gehören zum bekannten Stand der Technik, der in nachfolgend aufgeführten Veröffentlichungen (DE 34 02 595 A1, DE 36 42 890 A1, DE 38 24 972 A1, DE 41 13 442 A1, DE 196 04 298 A1, DE 196 20 876 C2, DE 197 34 345 A1, DE 198 14 231 A1, DE 101 30 107 A1, DE 102 06 418 A1, DE 103 02 593 A1, DE 10 2004 045 831 A1, DE 296 02 482 U1, DE 296 15 410 U1, DE 299 22 848 U1, DE 201 00 891 U1, DE 201 14 003 U1, DE 203 02 795 U1, DE 20 2004 000 124 U1, DE 20 2004 019 643 U1) näher beschrieben ist.

Stellvertretend für eine ganze Reihe dieser Veröffentlichungen steht die DE 102 06 418 A1, die sich auf eine elektrische Kerzenleuchte, insbesondere Weihnachtsbaumkerze oder Tischkerzenleuchte bezieht. Diese bekannte Kerzenleuchte weist eine autonome elektrische Energiequelle zur Energieversorgung des Leuchtmittels auf und ist fernbedienbar, wobei die Aktivierung und Deaktivierung, eine Einstellung einer Leuchtfolge, eine Einstellung der Helligkeit und/oder eine Einstellung der Farbe des Leuchtmittels vorgenommen werden kann. Die Fernbedienung kann mittels eines im Infrarotbereich übermittelten Steuersignals, eines Funk-Steuerbefehls oder eines Ultraschall-Steuerbefehls ausgelöst werden. Die Kerzenleuchte weist wenigstens eine Empfangseinrichtung zum Empfang eines fernübermittelten Steuerbefehls, insbesondere einen Lichtempfänger, vorzugsweise Infrarot-Empfänger, auf. Die bekannte Kerze besitzt des Weiteren einen Mikroprozessor zur Steuerung des Leuchtmittels, der für die Steuerung des Flackerns, der Einstellung der Helligkeit des Leuchtmittels oder einer bestimmten Leuchtfolge, der Taktung der Leuchtmittel mit unterschiedlichen Taktfrequenzen, der zeitversetzten Abschaltung und Aktivierung der Leuchtmittel verantwortlich ist. Die Steuerglieder sind mit einer programmierbaren Schaltung versehen.

Diesem und den aus dem aufgeführten Stand der Technik bekannten Lösungen ist der allgemeine Nachteil gemeinsam, dass sich die Bauteile der Weihnachtsbaumkerzen nur montageaufwändig zusammenbauen lassen, was erhebliche Kosten nach sich zieht. Dies verursacht beträchtliche Kosten und führt letztendlich dazu, dass sich die kabellose elektrisch betriebenen Weihnachtsbaumkerzen bisher nicht am Markt durchsetzen konnten. Oftmals sind die bekannten Kerzen weder in der Form noch in der Lichtausbeute konkurrenzfähig und haben ein zu hohes Gewicht, wenn eine große Brenndauer erreicht werden soll. Wird ein geringeres Gewicht der Kerzen erreicht, ist regelmäßig die Lichtausbeute der LED-Leuchten ungenügend, so dass die Kunden von einem Kauf derartiger Beleuchtungselemente Abstand nehmen.

### Aufgabenstellung

Bei diesem Stand der Technik liegt der Erfindung die Aufgabe zugrunde, eine Weihnachtsbaumkerze für die Beleuchtung von Weihnachtsbäumen bereitzustellen, die montagefreundlich in hoher Effektivität gefertigt werden kann und zugleich geringes Gewicht mit einer langen Brenndauer aufweist, wobei ein hoher Bedienungskomfort durch ihre Fernbedienung erhalten bleiben soll.

Diese Aufgabe wird durch eine Weihnachtsbaumkerze der eingangs genannten Gattung mit den kennzeichnenden Merkmalen des Anspruches 1 gelöst.

Vorteilhafte Ausgestaltungen der erfindungsgemäßen Weihnachtsbaumkerze sind den Unteransprüchen entnehmbar.

Die erfindungsgemäße Weihnachtskerze zeichnet sich dadurch aus, dass die LED-Lichtquelle, der Infrarotempfangsmodul und die Batteriekontaktflächen mit der den programmierbaren Prozessor aufnehmenden Leiterplatine ein gemeinsames Bauteil bildet, das durch aus Rasthaken und Auflager bestehende Rastverbindungen in einer Auflagerebene senkrecht zur Kerzenachse im Kerzenkörper verdrehsicher gehalten ist, wobei die Auflager zugleich für einen im Kerzenkörper geführten Batteriekäfig einen Sicherheitsanschlag bilden. Dies verhindert, dass das gemeinsame Bauteil bei unsachgemäßem Einsetzen des Batteriekäfigs aus seiner Rastlage gedrückt wird.

Von besonderem Vorteil ist, dass der Kerzenkörper mit dem Flammenkörper und den die Klammer tragenden Kerzenboden ausschließlich durch Steck-, Schraub- und/oder Rastverbindungen zusammengefügt werden kann, so dass eine hocheffektive Montage der Bauteile möglich ist.

Der einer Kerzenflamme nachgebildete Flammenkörper ist vorteilhafterweise auf den Kerzenkörper aufsteckbar und durch einen Bajonettverschluss zwischen Flammenkörper und Kerzenkörper fixiert, so dass ein schneller und problemloser Wechsel der Flammenkörper mit verschiedenen Farb- und Gestaltungsoptiken möglich ist. Natürlich gehört es auch zu der Erfindung, wenn der Flammenkörper durch eine Rastverbindung unlösbar mit dem Kerzenkörper verbunden wird.

Montage- und benutzerfreundlich ist auch, dass sich das gemeinsame Bauteil nur in einer Richtung funktionsgerecht in die Auflagerebene im Kerzenkörper einsetzen lässt. Dies vermeidet Montagefehler und stellt sicher, dass einerseits die Batteriekontaktflächen der Leiterplatine in die Abgriffsposition für die Blechkontaktfahnen des Batteriekäfigs gelangen und andererseits die LED-Lichtquelle innerhalb des Flammenkörpers in einer Lage für eine optimale Lichtabstrahlung angeordnet ist. Gleichzeitig liegt das gemeinsame Bauteil verdrehsicher im Kerzenkörper fest.

Der die Batterieknopfzellen aufnehmende Batteriekäfig ist im Kerzenkörper verdrehsicher geführt und besitzt an seiner den Batteriekontaktflächen der Leiterplatine zugewandten Deckwandung Abstandhalter bzw. Dome, die mit den Sicherheitsanschlägen des Auflagers zusammenwirken und ein Herausdrücken der Leiterplatine aus ihrem Rastsitz verhindern.

Der Batteriekäfig hat des Weiteren einen unteren federnden Bereich, der sicherstellt, dass auftretenden Fertigungstoleranzen in den einzelnen Bauteilen ausgeglichen werden können.

Dem federnden Bereich des Batteriekörpers ist ein zum Kerzenboden gehörendes Distanzelement zugeordnet, das den Abstand zum Batteriekäfig überbrückt und den Batteriekäfig mit seinen Kontaktfahnen beim Einschrauben des Kerzenbodens in den Kerzenkörper gegen die Batteriekontaktflächen drückt.

Die erfindungsgemäße kabellose Weihnachtsbaumkerze ist einfach zu handhaben und lässt sich leicht durch ihre Kabellosigkeit an beliebiger Stelle des Weihnachtsbaumes positionieren. Mehrere erfindungsgemäße Weihnachtsbaumkerzen können zu einer Lichterkette zusammengestellt werden, die durch die Fernbedienung problemlos ein- und ausgeschaltet werden können. Der programmierbare Prozessor der elektronischen Schaltung des gemeinsamen Bauteils gewährleistet, dass die LED-Lichtquelle über einen langen Zeitraum mit einer gleich bleibenden Intensität leucht.

Weitere Vorteile und Einzelheiten ergeben sich aus der nachfolgenden Beschreibung.

### Ausführungsbeispiel

Die Erfindung soll nachstehend an einem Ausführungsbeispiel näher erläutert werden.

Es zeigen:
Fig. 1 eine Explosionsdarstellung der erfindungsgemäßen Weihnachtsbaumkerze,
Fig. 2 eine perspektivische Ansicht des gemeinsamen Bauteils aus LED-Lichtquelle, Infrarotempfänger, Leiterplatine mit Batteriekontaktflächen und elektronischer Schaltung,
Fig. 3 eine perspektivische Darstellung des Flammenkörpers,
Fig. 4 einen Schnitt durch eine perspektivische Ansicht des Kerzenkörpers,
Fig. 5 eine Darstellung der Rastelemente für Bauteil im Kerzenkörper,
Fig. 6 eine perspektivische Ansicht des Batteriekäfigs ohne eingesetzte Knopfzellen,
Fig. 7 eine perspektivische Ansicht des Kerzenbodens und
Fig. 8 eine perspektivische Ansicht der Klammer zum Befestigen der Weihnachtsbaumkerze.

Die Figur 1 zeigt die erfindungsgemäße Weihnachtsbaumkerze in Explosionsdarstellung. Die erfindungsgemäße Weihnachtsbaumkerze setzt sich -vom Kopf der Weihnachtsbaumkerze ausgehend- aus einem Flammenkörper 1 zum Verteilen des Lichts, einem aus der LED-Lichtquelle 2, dem Infrarotempfangmodul 3 zum Empfangen von Steuersignalen für das Ein- und Ausschalten der Weihnachtsbaumkerze, einer viereckigen Leiterplatine 4 der Kantenlänge KL mit einer einen programmierbaren Prozessor enthaltenen elektronischen Schaltung 5 und Batteriekontaktflächen 6, einem Kerzenkörper 7, einem Batteriekäfig 8 zur Aufnahme von drei Batterien vom Typ LR44, einem Kerzenboden 9 und einer Klammer 10 zum Befestigen der Weihnachtsbaumkerze an einem Ast eines Weihnachtsbaumes zusammen. Zur erfindungsgemäßen Weihnachtsbaumkerze gehört des weiteren ein nicht dargestellter Sender zum Aussenden von Steuersignalen an das Infrarotempfangsmodul 3.

Die LED-Lichtquelle 2, der Infrarotempfangsmodul 3 bilden mit der Leiterplatine 4 ein gemeinsames montagegerechtes Bauteil 11. Die LED-Lichtquelle 2 wird durch die Batterien mit Strom versorgt. Durch den programmierbaren Prozessor ist sichergestellt, dass die LED-Lichtquelle 2 über einen langen Zeitraum, beispielsweise 120 Stunden, mit einer gleichbleibenden Intensität über die gesamte Brenndauer der Batterien leuchtet. Der Prozessor fragt in festgelegten Zeitintervallen ab, ob ein Steuersignal vom nicht dargestellten Infrarotsender am Infrarotempfangmodul 3 anliegt, um gegebenenfalls ein Ein- bzw. Ausschalten oder eine Änderung der Flammenform durch Flackern vorzunehmen. Mehrere erfindungsgemäße Weihnachtsbaumkerzen können zu einer kabellosen Lichterkette zusammengestellt werden, die gemeinsam vom Infrarotsender angesteuert, d.h. das Ein- oder Ausschaltvorgänge, das Einstellen von Flackereffekten oder Timerfunktionen ausgelöst werden.

In Figur 3 ist der hohle Flammenkörper 1 dargestellt, der aus transparenten eingefärbtem Kunststoff spritzgeformt ist. Der Flammenkörper 1 hat eine flammenähnliche Form und weist an seiner Oberfläche O eingeformte kanalähnliche Vertiefungen 12 auf, die in Richtung Längsachse A der erfindungsgemäßen Weihnachtsbaumkerze leicht gekrümmt zur Spitze verlaufen. Es hat sich gezeigt, dass diese Vertiefungen 12 günstige Eigenschaften für die Verteilung des durch die LED-Lichtquelle 2 erzeugten Lichts hat. Die Vertiefungen 12 können eine unterschiedliche Breite, Tiefe und/oder Krümmung besitzen.

Der Flammenkörper 1 besitzt einen von seiner Spitze 13 abgewandten Bund 14, in dessen äußeren Umfang eine Nut 15 als Teil eines Bajonettverschlusses eingeformt ist. Anstelle des Bajonettverschlusses kann jedoch auch eine unlösbare Rastverbindung oder eine lösbare Schraubverbindung zwischen dem Flammenkörper 1 und dem oberen Teil des Kerzenkörpers 7 realisiert sein. Die lösbare Verbindung zwischen Flammenkörper 1 und Kerzenkörper 7 ermöglicht es, den Flammenkörper 1 zu wechseln und unterschiedlich farblich gestaltete Flammenkörper 1 auf den Kerzenkörper 7 aufzusetzen.

Die Fig. 4 zeigt einen Längsschnitt durch den Kerzenkörper 7. Im oberen Teil, nahe seines Randes, sind an die Innenwandung 16 des Kerzenkörpers 7 zwei sich diametral gegenüberliegende Rastnasen 17 angeformt. Der Durchmesser DB des Bundes 14 ist auf den Innendurchmesser ID des nachfolgend näher beschriebenen Kerzenkörpers 7 so abgestimmt, dass der Bund 14 in den Kerzenkörper 7 eingesteckt werden kann und die Rastnasen 17 in die Nut 15 eingreifen können. Nach einem Eindrücken des Flammenkörpers 1 gelangen die Rastnasen 17 in den horizontalen Teil der Nut 15. Der Flammenkörper 1 ist am Kopf des Kerzenkörpers 7 durch den Bajonettverschluss somit lösbar verrastet.

In Richtung der Längsachse A der Weihnachtsbaumkerze nach unten folgend sind an die Innenwandung 16 des Kerzenkörpers 7 vier federartige Rasthaken 18 und vier Auflager 19 angeformt. Die unmittelbar an den Auflagern 19 positionierten Rasthaken 18 bestehen aus einem parallel zur Längsachse A der Kerze angeordneten Federarm 20, von dem eine kurze Rastzunge 21 senkrecht nach innen in den Kerzenkörper 7 gerichtet absteht. Zwei von den Auflagern 19 besitzen viertelkreisartig geformte Dome 22. Die mit den Domen 22 versehenen Auflager 19 liegen auf einer Geraden und haben voneinander einen Abstand, der Kantenlänge KL bzw. KL1 der Leiterplatine 4 (siehe Fig. 5) entspricht.

Die Auflager 19 definieren eine Auflagerebene AE für die viereckige Leiterplatine 4 mit der Kantenlänge KL, wobei jeweils ein Auflager 19 einem Eckbereich 23 der Leiterplatine 4 zugeordnet ist. Die Rastzungen 21 liegen von der Auflagerebene AE der Auflager 19 in Richtung Kopf des Kerzenkörpers 7 um einen Abstand B höhenversetzt, der etwa der Dicke der Leiterplatine 4 entspricht.

Die Eckbereiche 23 der Leiterplatine 4 besitzen viertelkreisförmige Aussparungen 24. Zwei Aussparungen sind größer und zwei Aussparungen sind kleiner, wobei die größeren Aussparungen zu einer gemeinsamen Kantenlänge KL der Leiterplatine 4 gehören. Die kleineren Aussparungen liegen an der Kantenlänge KL1 der Leiterplatine 4, die der Kantenlänge KL gegenüberliegt.
Somit lässt sich die Leiterplatine 4 bzw. das gemeinsame Bauteil 11 nur in einer Richtung auf die Auflagerebene AE des Kerzenkörpers 7 einsetzen. Dies ist dann der Fall, wenn die mit den größeren Aussparungen 24 versehenen Eckbereiche 23 der Leiterplatine 4 auf die Auflager 19 mit den Domen 22 aufgesetzt werden. Die Rastzungen 21 übergreifen die Leiterplatine 4, sobald die Federarme 20 der beiden Rasthaken 18 beim Auflegen der Platine 4 auf die Auflager geringfügig zurückgeschoben werden. Das gemeinsame Bauteil 11 ist dann verdrehsicher auf den Auflagern 19 verrastet.

Das Bauteil 11 nimmt in seiner verrastenden Position auf den Auflagern 19 sowohl hinsichtlich des später noch zu beschreibenden Batteriekäfigs 8 als auch in Bezug auf die Lage der LED-Lichtquelle 3 im Flammenkörper 1 eine genau definierte Stellung ein. Die Unterseiten der Auflager 19 dienen gegenüber dem Batteriekäfig 8 als ein Sicherheitsendanschlag 25, um zu verhindern, dass ein unsachgemäßes Einsetzen des Batteriekäfigs 8 in den Kerzenkörper 7 zu einem Lösen der Verrastung des Bauteils 11 führt.

In die Innenwandung 16 des Kerzenkörpers 7 ist in Längsrichtung der Kerzenachse A eine Nut 26 eingearbeitet, die der Führung und Verdrehsicherung des Batteriekäfigs 8 beim Einschieben in den Kerzenkörper 7 dient.

Für das Einschrauben des Kerzenbodens 9 in den unteren Teil des Kerzenkörpers 7 ist die Innenwand 16 mit zwei sich diametral gegenüberliegenden Gewindesegmenten 27 versehen.

In Fig. 6 ist der Batteriekäfig 8 näher dargestellt. Der Batteriekäfig 8 besteht aus einem spritzgeformten Kunststoffteil mit eingelegten metallischen Blechtkontaktfahnen 28 und 29 zum Abgriff des Minuspols und Pluspols. Der Batteriekäfig 8 ist in einen Aufnahmebereich 30 für drei nicht dargestellte Batteriezellen des Typs LR44 und einen Bodenbereich 31 eingeteilt. Der Aufnahmebereich 30 für die Batterien und der Bodenbereich 31 sind durch drei seitliche Stege 32 verbunden, die parallel zur Richtung der Längsachse A der Kerze verlaufen.

Der Aufnahmebereich 30 besitzt eine Deckwandung 33, die senkrecht zur Längsachse A der Kerze liegt, und einen ersten Boden 34. Zwischen dem ersten Boden 34 und einem zweiten Boden 35 liegt der Bodenbereich 31, der als ein federnder Bereich für den Ausgleich von Fertigungstoleranzen in den einzelnen Bauteilen ausgebildet ist.

Die Deckwandung 33 des Batteriekäfigs 8 hat randseitig zwei domartig geformte Abstandshalter 36, die mit den Sicherheitsendanschlägen 25 an der Unterseite der Auflager 19 zusammenwirken. Das bedeutet, dass die Abstandshalter 36 eine Lage auf der Deckwandung 33 einnehmen, die der Lage der Auflager 19 an der Innenwandung 16 entspricht, damit die Abstandshalter 36 beim Einschieben des Batteriekäfigs 8 in den Kerzenkörper 7 auf die Sicherheitsendanschläge 25 zu liegen kommen.

An die Deckwandung 33 sind zwei runde Dome 37 und 38 angeformt. Am Dom 37 ist die Blechkontaktfahne 28 befestigt, die durch einen Schlitz 39 in der Deckwandung 33 zum Minuspol der Batterie geführt ist. Mit dem Dom 38 wird die Blechkontaktfahne 29 befestigt, die in einer durch zwei Aufdickungen 40 gebildeten Vertiefung 41 entlang eines der drei Stegs 32 zum Pluspol der Batterie verlegt ist. Die Aufdickungen 40 liegen in der Nut 26 der Innenwandung 16 des Kerzenkörpers 7 ein und gewährleisten die Führung Verdrehsicherung des Batteriekäfigs 8 beim Einschieben in den Kerzenkörper 7.

Die Fig. 7 zeigt den Kerzenboden 9 in perspektivischer Darstellung. Der Kerzenboden 9 hat einen unteren zylindrischen Bereich 42, dessen Außendurchmesser AD auf dem Durchmesser des Kerzenkörpers 7 abgestimmt ist. An den zylindrischen Bereich 42 schließt sich ein Gewindeteil 43 an, der in den unteren, die Gewindesegmente 27 tragenden Teil des Kerzenkörpers 7 einschraubbar ist. Der Gewindeteil 43 geht in einen hohlen Schaft 44 über, der als Distanzelement den Abstand zum Batteriekäfig 8 überbrückt. Der Durchmesser d des Schaftes 44 ist gegenüber der Breite C des Batteriekörpers geringer gewählt. Beim Einschrauben des Kerzenbodens 9 in den unteren Teil des Kerzenkörpers 7 kommt der Schaft 44 auf den zweiten Boden 35 des federnden Bodenbereichs 31 zu liegen und drückt den Batteriekäfig 8 in Richtung des Sicherheitsendanschlags 25 der Auflager 19. Die Blechkontaktfahnen 28 und 29 gelangen in Kontakt zu den entsprechenden Batteriekontaktflächen 6 der Leiterplatine 4, womit die elektrische Verbindung zwischen Batterie und dem Bauteil 10 hergestellt ist.

An den unteren zylindrischen Bereich 42 des Kerzenbodens 9 ist eine Kugel 45 angeformt, die von einer nicht weiter dargestellten Gelenkpfanne der Klammer 10 aufgenommen ist (Fig. 8).

Bezugszeichenliste
- Flammenkörper: 1
- LED-Lichtquelle: 2
- Infrarotempfangsmodul: 3
- Leiterplatine: 4
- frei programmierbare Schaltung: 5
- Batteriekontaktflächen an 4: 6
- Kerzenkörper: 7
- Batteriekäfig: 8
- Kerzenboden: 9
- Klammer: 10
- gemeinsames Bauteil aus 2,3,4,5, 6: 11
- kanalähnliche Vertiefungen in 1: 12
- Spitze von 1: 13
- Bund von 1: 14
- Nut in 14: 15
- Innenwandung von 7: 16
- Rastnasen: 17
- Rasthaken: 18
- Auflager: 19
- Federarm von 18: 20
- Rastzunge von 18: 21
- Dome auf 19: 22
- Eckbereich von 4: 23
- Aussparungen an 4: 24
- Sicherheitsendanschlag: 25
- Nut in 16: 26
- Gewindesegment in 16: 27
- Blechkontaktfahnen: 28, 29
- Aufnahmebereich von 8: 30
- Bodenbereich von 8: 31
- seitliche Stege: 32
- Deckwandung von 8: 33
- erster Boden: 34
- zweiter Boden: 35
- Abstandshalter: 36
- Dome auf 33: 37, 38
- Schlitz in 33: 39
- Aufdickungen: 40
- Vertiefung in 32: 41
- unter zylindrischer Bereich von 9: 42
- Gewindeteil von 9: 43
- hohler Schaft von 9: 44
- Kugel: 45
- Längsachse der Kerze: A
- Auflagerebene: AE
- Außendurchmesser: AD von 9
- Abstand AE - 18: B
- Breite von 8: C
- Durchmesser von 44: d
- Durchmesser von 14: DB
- Innendurchmesser von 7: ID
- Kantenlänge von 4: KL, KL1
- Oberfläche von 1: O

## Patentansprüche

1. Kabellose, elektrisch betriebene Weihnachtsbaumkerze, mit einem zylindrischen Kerzenkörper (7) für die Aufnahme mindestens einer netzunabhängigen eigenen Stromquelle in Form einer Batterie, einer LED-Lichtquelle (2), der ein Infrarotempfangsmodul (3) zum Empfang von Steuersignalen der LED-Lichtquelle, ein externer Infrarotsender zum Aussenden von Steuersignalen an das Infrarotempfangsmodul (3) und einer einen programmierbaren Prozessor enthaltenen elektronischen Schaltung zum Steuern des Stromverbrauchs der LED-Lichtquelle zugeordnet ist, einem am oberen Teil des Kerzenkörpers (7) befestigten Flammenkörper (1) zum Verteilen des von der LED-Lichtquelle (2) erzeugten Lichts, einem am unteren Teil des Kerzenkörpers (7) lösbar befestigten Kerzenboden (9) und einer Klammer (10) für die Befestigung der Kerze, wobei der Kerzenboden (9) und die Klammer (10) miteinander durch ein Kugelgelenk zum senkrechten Aufrichten der Kerze beim Befestigen verbunden sind, und der Kerzenkörper (7) mit dem Flammenkörper (1) und dem die Klammer (10) tragenden Kerzenboden (9) ausschließlich durch Steck-, Schraub- und/oder Rastverbindungen zur Kerze zusammengefügt ist, **dadurch gekenzeichnet, dass** die LED-Lichtquelle (2), das Infrarotempfangsmodul (3) und die die programmierbare Schaltung (5) und Batteriekontaktflächen (6) umfassende Leiterplatine (4) ein gemeinsames Bauteil (11) bildet, das durch aus Rasthaken (18) und Auflager (19) bestehende Rastverbindungen in einer Auflagerebene (AE) senkrecht zur Kerzenachse (A) im Kerzenkörper (7) gehalten ist, wobei die Auflager (19) zugleich für einen im Kerzenkörper (7) geführten Batteriekäfig (8) einen Sicherheitsendanschlag (25) bildet.

2. Weihnachtsbaumkerze nach Anspruch 1, **dadurch gekennzeichnet, dass** die Leiterplatine (4) viereckig ausgebildet ist und je eine Aussparung (24) im jeweiligen Eckbereich (23) der Leiterplatine (4) eingebracht ist.

3. Weihnachtsbaumkerze nach Anspruch 1 und 2, **dadurch gekennzeichnet, dass** jeder Aussparung (24) der Leiterplatine (4) ein Auflager (19) und ein Rasthaken (18) zum Verrasten der Leiterplatine (4) zugeordnet ist.

4. Weihnachtsbaumkerze nach Anspruch 1 bis 3, **dadurch gekennzeichnet, dass** die Aussparungen (24) eine viertelkreisförmige Gestalt aufweisen.

5. Weihnachtsbaumkerze nach Anspruch 1 bis 3, **dadurch gekennzeichnet, dass** mindestens eine, vorzugsweise zwei Aussparungen (24) gegenüber den anderen Aussparungen größer sind, wobei die beiden größeren Aussparungen und die beiden kleineren Aussparungen jeweils einer Kantenlänge (KL;KL1) der Leiterplatine (4) zugeordnet sind.

6. Weihnachtsbaumkerze nach Anspruch 1 bis 5, **dadurch gekennzeichnet, dass** die Rasthaken (18) in Längsachse der Kerze unmittelbar am Auflager (19) so an der Innenwand (16) des Kerzenkörpers angeordnet sind, dass jeweils zwei Rasthaken (18) und Auflager (19) einer Kantenlänge (KL) der Leiterplatine (4) zugeordnet sind.

7. Weihnachtsbaumkerze nach Anspruch 1, **dadurch gekennzeichnet, dass** mindestens zwei der Auflager (19) einen angeformten Dom (22) zur Verdrehsicherung der Leiterplatine (4) aufweisen.

8. Weihnachtsbaumkerze nach Anspruch 1 und 7, **dadurch gekennzeichnet, dass** der Dom (22) eine an die Aussparung (24) der Leiterplatine angepasste viertelkreisrunde Form aufweist.

9. Weihnachtsbaumkerze nach Anspruch 1 bis 6, **dadurch gekennzeichnet, dass** die Auflagerebene (AE) der Leiterplatine so im Kerzenkörper (7) angeordnet ist, dass die LED-Lichtquelle (2) etwa mittig im Flammenkörper (1) liegt.

10. Weihnachtsbaumkerze nach Anspruch 1, **dadurch gekennzeichnet, dass** der Kerzenkörper (7) kopfseitig mit dem Flammenkörper (1) lösbar oder fest verbunden ist.

11. Weihnachtsbaumkerze nach Anspruch 10, **dadurch gekennzeichnet, dass** die lösbare Verbindung zwischen Kerzenkörper (7) und Flammenkörper (1) eine Steckverbindung ist, wobei entweder der Flammenkörper (1) den Kerzenkörper (7) oder der Kerzenkörper (7) den Flammenkörper (1) umschließt.

12. Weihnachtsbaumkerze nach Anspruch 10 und 11 **dadurch gekennzeichnet, dass** die Steckverbindung zwischen Kerzenkörper (7) und Flammenkörper (1) ein Bajonettverschluss ist, wobei an die Innenwandung (16) des oberen Teils des Kerzenkörpers (7) zwei Rastnasen (17) angeformt sind, denen eine Nut (15) am Außenumfang des Flammenkörpers (1) zugeordnet ist.

13. Weihnachtsbaumkerze nach Anspruch 10, **dadurch gekennzeichnet, dass** die lösbare Verbindung zwischen Kerzenkörper und Flammenkörper eine Schraubverbindung ist.

14. Weihnachtsbaumkerze nach Anspruch 10, **dadurch gekennzeichnet, dass** die feste Verbindung zwischen Kerzenkörper und Flammenkörper eine Rastverbindung ist.

15. Weihnachtsbaumkerze nach Anspruch 1 und 10, **dadurch gekennzeichnet, dass** der Flammenkörper (1) aus transparenten Kunststoff oder Glas besteht und eine verschiedenartige Innen- und/oder Außenkontur zum optimalen Verteilen des Lichts aufweist.

16. Weihnachtsbaumkerze nach Anspruch 15, **dadurch gekennzeichnet, dass** in die Innen- und/oder Außenkontur aus kanalförmigen Vertiefungen (12) gebildet ist, die leicht gekrümmt parallel zur Längsachse (A) des Kerzenkörpers (7) in die Spitze des Flammenkörpers (1) verlaufen.

17. Weihnachtsbaumkerze nach Anspruch 1, 10 und 15, **dadurch gekennzeichnet, dass** der Flammenkörper aus spritzgeformtem Kunststoff verschiedener Farbgebung besteht.

18. Weihnachtsbaumkerze nach Anspruch 1, **dadurch gekennzeichnet, dass** die Innenwand (16) des Kerzenkörpers (7) mit einer in Längsrichtung der Kerzenachse (A) verlaufenden Nut (26) für die Verdrehsicherung des Batteriekäfigs (8) versehen ist.

19. Weihnachtsbaumkerze nach Anspruch 1, **dadurch gekennzeichnet, dass** die Innenwand (16) des Kerzenkörpers (7) nahe seines Fußes mit mindestens zwei Gewindesegmenten (27) zum Einschrauben des Kerzenbodens (9) in den Kerzenkörper (7) versehen ist.

20. Weihnachtsbaumkerze nach Anspruch 1, **dadurch gekennzeichnet, dass** der Batteriekäfig (8) einen Aufnahmebereich (30) für Batteriezellen und einen Bodenbereich (31) zum Andrücken an die Batteriekontaktflächen der Leiterplatine umfasst, wobei der Aufnahmebereich (30) und der Bodenbereich (31) durch in Richtung der Längsachse (A) des Kerzenkörpers verlaufende Stege (32) miteinander verbunden sind.

21. Weihnachtsbaumkerze nach Anspruch 20, **dadurch gekennzeichnet, dass** der Aufnahmebereich (30) aus einer zur Längsachse (A) normal angeordnete Deckwandung (33) und einem ersten Boden (34) sowie der Bodenbereich (31) zwischen dem ersten Boden (34) und einem zweiten Boden (35) gebildet ist.

22. Weihnachtsbaumkerze nach Anspruch 20, **dadurch gekennzeichnet, dass** die Deckwandung (33) mit mindestens zwei domartigen Abstandshalter (36) versehen sind, die den an der Innenwandung (16) des Kerzenkörpers angeformten Auflagern (19) zugeordnet sind.

23. Weihnachtsbaumkerze nach Anspruch 20, **dadurch gekennzeichnet, dass** an die Deckwandung (33) zwei runde Dome (37,38) für die Befestigung von Kontaktfahnen (28,29) angeformt sind, wobei die Kontaktfahne (28) durch einen in die Deckwandung (33) eingebrachten Schlitz (39) zum Abgriff des Minus-Pols geführt und die Kontaktfahne (29) in einer durch Aufdickungen (40) gebildeten Vertiefung (41) entlang des Stegs (32) des Batteriekäfigs (8) zum Abgriff des Plus-Pols angeordnet ist.

24. Weihnachtsbaumkerze nach Anspruch 18 und 20, **dadurch gekennzeichnet, dass** die Aufdickungen (40) des Stegs (32) des Batteriekäfigs in der innenwandigen Nut (26) des Kerzenkörpers (7) verdrehsicher angeordnet ist.

25. Weihnachtsbaumkerze nach Anspruch 20 und 21, **dadurch gekennzeichnet, dass** der Bodenbereich (31) des Batteriekäfigs (8) als ein federnder Bereich zum Ausgleich von Fertigungstoleranzen ausgebildet ist.

26. Weihnachtsbaumkerze nach Anspruch 1, **dadurch gekennzeichnet, dass** der Kerzenboden (9) in den unteren Teil des Kerzenkörpers (7) einschraubbar ist und mit einem hohlen zylindrischen Schaft (44) versehen ist, dessen Durchmesser (d) gegenüber der Breite (C) des Batteriekäfigs (8) geringer ist, so dass beim Einschrauben des Kerzenbodens (9) in den Kerzenkörper (7) der Schaft (44) gegen den federnden Boden des Batteriekäfigs drückt.

27. Weihnachtsbaumkerze nach Anspruch 26, **dadurch gekennzeichnet, dass** der Schaft (44) des Kerzenbodens (9) als ein Distanzelement zum Ausgleich von Fertigungstoleranzen ausgebildet ist.

28. Weihnachtsbaumkerze nach Anspruch 1, 26 und 27, **dadurch gekennzeichnet, dass** in den Schaft (44) ein Außengewinde (43) eingeformt ist, das beim Einschrauben in den Kerzenkörper (7) mit dem Gewindesegment (27) in Eingriff kommt.

29. Weihnachtsbaumkerze nach Anspruch 1, **dadurch gekennzeichnet, dass** der Kerzenboden (9) einen unteren zylindrischen Bereich (42) aufweist, dessen Durchmesser (AD) auf den Durchmesser des Kerzenkörpers abgestimmt ist.

30. Weihnachtsbaumkerze nach Anspruch 1, **dadurch gekennzeichnet, dass** der Kerzenkörper (7), Batteriekäfig (8), Kerzenboden (9) und Klammer (10) aus spitzgeformten Kunststoff bestehen.

## Claims

1. Wireless, electrical Christmas tree candle with a cylindrical candle body **(7)** for accommodating at least one mains independent own power source in form of a battery, a LED light source **(2),** to which is allocated a infrared receiving module **(3)** for receiving control signals of the LED light source, an external infrared transmitter for transmitting control signals to the infrared receiving module **(3)** and an electronic circuit containing a programmable processor for controlling the power consumption of the LED light source, a flame body **(1)** attached to the upper portion of the candle body **(7)** for distributing the light produced by the LED light source **(2),** a candle bottom **(9)** removably attached to the lower portion of the candle body **(7)** and a clip **(10)** for fixing the candle, wherein the candle bottom **(9)** and the clip **(10)** are connected to each other by a ball-and-socket joint for vertically righting up the candle, when being fixed, and the candle bottom **(7),** the flame body **(1)** and the candle bottom **(9)** bearing the clip **(10)** are connected to form the candle exclusively by plug-in, screwed and/or snap-in connections, **characterized in that** the LED light source **(2),** the infrared receiving module **(3)** and the circuit board **(4)** comprising the programmable circuit **(5)** and the battery contact surfaces **(6)** form a joint component **(11),** which is hold in a supporting plane **(AE)** vertically to the candle axis **(A)** in the candle body **(7)** by snap-in connections consisting of snap-in hooks **(18)** and supports **(19),** wherein the supports **(19)** at the same time form a safety limit stop **(25)** for a battery cage **(8)** guided in the candle body **(7).**

2. Christmas tree candle according to claim 1, **characterized in that** the circuit board **(4)** is shaped tetragonal and provided with a recess **(24)** in each of the respective corner areas (23) of the circuit board **(24).**

3. Christmas tree candle according to claims 1 and 2, **characterized in that** to each recess **(24)** of circuit board **(4)** is allocated a support **(19)** and a snap-in hook for locking the circuit board **(4).**

4. Christmas tree candle according to claims 1 to 3, **characterized in that** the recesses **(24)** have the shape of a quadrant.

5. Christmas tree candle according to claims 1 to 3, **characterized in that** at least one, preferably two recesses **(24)** with regard to the other recesses are larger, wherein both larger recesses and both smaller recesses are allocated to an edge length **(KL; KL1),** of the circuit board **(4),** respectively.

6. Christmas tree candle according to claims 1 to 5, **characterized in that** the snap-in hooks **(18)** are arranged in the direction of the longitudinal axis of the candle at the inner wall **(16)** of the candle body immediately at the support **(19)** in such a way that in each case two snap-in hooks (18) and supports **(19)** are allocated to an edge length **(KL)** of the circuit board **(4).**

7. Christmas tree candle according to claim 1, **characterized in that** at least two of the supports **(19)** have a formed on dome **(22)** as locking to prevent rotational movements of circuit board **(4).**

8. Christmas tree candle according to claims 1 and 7, **characterized in that** the dome **(22)** has a quadrant shape matching with the recess **(24)** of the circuit board.

9. Christmas tree candle according to claims 1 to 6, **characterized in that** the support plane **(AE)** of the circuit board is arranged in the candle body **(7)** in such a way that the LED light source **(2)** is positioned approximately in the center of the flame body **(1).**

10. Christmas tree candle according to claim 1, **characterized in that** the candle body **(7)** at its upper portion is connected with the flame body **(1)** separably or nonseparably.

11. Christmas tree candle according to claim 10, **characterized in that** the separable connection between candle body **(7)** and flame body **(1)** is a plug-in connection, wherein either the flame body **(19)** encloses the candle body **(7)** or the candle body **(7)** encloses the flame body **(1).**

12. Christmas tree candle according to claims 10 and 11, **characterized in that** the plug-in connection betwee candle body **(7)** and flame body **(1)** is a bayonet locking, wherein at the inner wall **(16)** of the upper portion of candle body **(7)** are formed on two snap-in projections **(17)** to which is allocated a notch **(15)** at the outer circumference of the flame body **(1).**

13. Christmas tree candle according to claim 10, **characterized in that** the separable connection between candle body and flame body is a screwed connection.

14. Christmas tree candle according to claim 10, **characterized in that** the nonseparable connection between candle body and flame body is a snap-in connection.

15. Christmas tree candle according to claims 1 and 10, **characterized in that** the flame body **(1)** consists of transparent plastics or glass and has a heterogeneous inner and/or outer contour for the optimum distribution of the light.

16. Christmas tree candle according to claim 15, **characterized in that** the inner and/or outer contour is formed of channel shaped impressions **(12)** which parallel to the longitudinal, axis **(A)** of the candle body **(7)** slightly curved extend into the tip of the flame body **(1).**

17. Christmas tree candle according to claims 1, 10 and 15, **characterized in that** the flame body consists of injection moulded plastics of different coloration.

18. Christmas tree candle according to claim 1, **characterized in that** the inner wall **(16)** of the candle body **(7)** is provided with a groove **(26)** extending in the direction of the longitudinal axis of the candle **(A)** for securing the battery cage **(B)** against rotational movements.

19. Christmas tree candle according to claim 1, **characterized in that** the inner wall **(16)** of the candle body **(7)** near its lower end is provided with at least two screw thread segments **(27)** for screwing the candle bottom **(9)** into the candle body **(7).**

20. Christmas tree candle according to claim 1, **characterized in that** the battery cage **(8)** comprises a portion **(30)** for accommodating battery cells and a bottom portion **(31)** pressing on the battery contact surfaces of the circuit board, wherein the accommodation portion **(30)** and the bottom portion **(31)** are connected to each other by connectors **(32)** extending in the direction of the longitudinal axis **(A)** of the candle body.

21. Christmas tree candle according to claim 20, **characterized in that** the accommodation portion **(30)** is formed of a top wall **(33)** perpendicularly arranged towards the longitudinal axis **(A)** and a first bottom **(34)** and the bottom portion **(31)** is located between the first bottom **(34)** and a second bottom **(35).**

22. Christmas tree candle according to claim 20, **characterized in that** the top wall **(33)** is provided with at least two dome-like distance pieces **(36)** which are allocated to the supports **(19)** formed on the inner wall **(16)** of the candle body.

23. Christmas tree candle according to claim 20, **characterized in that** on the top wall **(33)** are formed two circular domes **(37, 38)** for fixing contact lugs **(28, 29),** wherein the contact lug **(28)** through a slit **(39)** in the top wall (33) is led to tap the negative terminal and the contact lug **(29)** is arranged in a groove **(41)** formed by thicker portions **(40)** alongside the connector **(32)** of the battery cage **(8)** to tap the positive terminal.

24. Christmas tree candle according to claims 18 and 20, **characterized in that** the thicker portions **(40)** of the connector **(32)** of the battery cage are arranged safe against rotational movements in the groove (26) of the candle body **(7).**

25. Christmas tree candle according to claims 20 and 21, **characterized in that** the bottom portion **(31)** of the battery cage **(8)** is developed as springy portion to compensate process tolerances.

26. Christmas tree candle according to claim 1, **characterized in that** the candle bottom **(9)** can be screwed into the lower portion of the candle bottom **(7)** and is provided with a cylindrical hollow staff **(44)** the diameter **(d)** of which is smaller than the width **(C)** of the battery cage **(8),** so that the staff **(44)** presses against the springy bottom of the battery cage when the candle bottom **(9)** is screwed into the candle body **(7).**

27. Christmas tree candle according to claim 26, **characterized in that** the staff **(44)** of the candle bottom **(9)** is developed as a distance piece to compensate process tolerances.

28. Christmas tree candle according to claims 1, 26 and 27, **characterized in that** in the staff **(44)** is formed an external screw thread **(43)** that when screwed into the candle body **(7)** engages with the screw thread segment **(27).**

29. Christmas tree candle according to claim 1, **characterized in that** the candle bottom **(9)** has a lower cylindrical portion **(42)** the diameter **(AD)** of which is adjusted to the diameter of the candle body.

30. Christmas tree candle according to claim 1, **characterized in that** the candle body **(7),** the battery cage **(8),** the candle bottom **(9)** and the clip **(10)** consist of injection moulded plastics.

## Revendications

1. Bougie électrique sans fil pour sapin de Noël comprenant un corps de bougie cylindrique (7) pour le logement d'au moins une propre source de courant indépendante du secteur sous forme d'une batterie, une source de lumière LED (2) à laquelle sont attribués un module de réception infrarouge (3) pour la réception de signaux de commande de la source de lumière LED, un émetteur infrarouge externe pour émettre des signaux de commande au module de réception infrarouge (3) et un circuit électronique contenant un processeur programmable, destiné à commander la consommation de courant de la source de lumière LED, comprenant un corps de flamme (1) fixé sur la partie supérieure du corps de bougie (7), destiné à diffuser la lumière générée par la source de lumière LED (2), un fond de bougie (9) fixé de manière amovible sur la partie inférieure du corps de bougie (7) et une pince (10) pour la fixation de la bougie, le fond de bougie (9) et la pince (10) étant raccordés entre eux par une articulation à rotule pour la pose verticale de la bougie lors de la fixation, et le corps de bougie (7), avec le corps de flamme (1) et le fond de bougie (9) portant la pince (10), étant assemblé à la bougie exclusivement par raccordements par emboîtement, par vissage et/ou par encliquetage, **caractérisée en ce que** la source de lumière LED (2), le module de réception infrarouge (3) et la plaque à circuit imprimé (4) comprenant le circuit programmable (5) et des surfaces de contact de la batterie (6) forment un composant commun (11) qui est maintenu dans le corps de bougie (7) dans un plan d'appui (AE) perpendiculaire à l'axe de la bougie (A) par des raccordements à encliquetage constitués de crans d'arrêt (18) et d'appuis (19), les appuis (19) formant en même temps une butée terminale de sécurité (25) pour un berceau de batterie (8) guidé dans le corps de bougie (7).

2. Bougie pour sapin de Noël selon la revendication 1, **caractérisée en ce que** la plaque à circuit imprimé (4) est réalisée de manière quadrangulaire et **en ce qu'**un évidement respectif (24) est prévu dans la partie en coin respective (23) de la plaque à circuit imprimé (4).

3. Bougie pour sapin de Noël selon les revendications 1 et 2, **caractérisée en ce qu'**un appui (19) et un cran d'arrêt (18), destiné à encliqueter la plaque à circuit imprimé (4), sont attribués à chaque évidement (24) de la plaque à circuit imprimé (4).

4. Bougie pour sapin de Noël selon l'une des revendications 1 à 3, **caractérisée en ce que** les évidements (24) présentent une forme en quart de cercle.

5. Bougie pour sapin de Noël selon l'une des revendications 1 à 3, **caractérisée en ce qu'**au moins un évidement (24), de préférence deux évidements sont plus grands par rapport aux autres évidements, les deux évidements plus grands et les deux évidements plus petits étant respectivement attribués à une longueur de côté (KL ; KL1) de la plaque à circuit imprimé (4).

6. Bougie pour sapin de Noël selon l'une des revendications 1 à 5, **caractérisée en ce que** les crans d'arrêt (18), dans l'axe longitudinal de la bougie, sont disposés directement sur l'appui (18) de telle manière sur la paroi intérieure (16) du corps de bougie que respectivement deux crans d'arrêt (18) et appuis (19) sont attribués à une longueur de côté (KL) de la plaque à circuit imprimé (4).

7. Bougie pour sapin de Noël selon la revendication 1, **caractérisée en ce qu'**au moins deux des appuis (19) présentent un dôme formé (22) pour blquer en rotation de la plaque à circuit imprimé (4).

8. Bougie pour sapin de Noël selon les revendications 1 et 7, **caractérisée en ce que** le dôme (22) présente une forme en quart de cercle adaptée à l'évidement (24) de la plaque à circuit imprimé.

9. Bougie pour sapin de Noël selon l'une des revendications 1 à 6, **caractérisée en ce que** le plan d'appui (AE) de la plaque à circuit imprimé est disposé de telle manière dans le corps de bougie (7) que la source de lumière LED (2) se situe à peu près au milieu dans le corps de flamme (1).

10. Bougie pour sapin de Noël selon la revendication 1, **caractérisée en ce que** le corps de bougie (7) est raccordé côté tête au corps de flamme (1) de manière amovible ou fixe.

11. Bougie pour sapin de Noël selon la revendication 10, **caractérisée en ce que** le raccordement amovible entre le corps de bougie (7) et le corps de flamme (1) est un raccordement par emboîtement, soit le corps de flamme (1) entourant le corps de bougie (7), soit le corps de bougie (7) entourant le corps de flamme (1).

12. Bougie pour sapin de Noël selon les revendications 10 et 11, **caractérisée en ce que** le raccordement par emboîtement entre le corps de bougie (7) et le corps de flamme (1) est un raccordement à baïonnette, deux ergots d'encliquetage (17) étant formés sur la paroi intérieure (16) de la partie supérieure du corps de bougie (7), auxquels une rainure (15) est attribuée sur la circonférence extérieure du corps de flamme (1).

13. Bougie pour sapin de Noël selon la revendication 10, **caractérisée en ce que** le raccordement amovible entre le corps de bougie et le corps de flamme est un raccordement vissé.

14. Bougie pour sapin de Noël selon la revendication 10, **caractérisée en ce que** le raccordement fixe entre le corps de bougie et le corps de flamme est un raccordement par encliquetage.

15. Bougie pour sapin de Noël selon les revendications 1 et 10, **caractérisée en ce que** le corps de flamme (1) est constitué de matière plastique transparente ou de verre et **en ce qu'**il présente un contour intérieur et/ou un contour extérieur différents pour la diffusion optimale de la lumière.

16. Bougie pour sapin de Noël selon la revendication 15, **caractérisée en ce que** le contour intérieur et/ou le contour extérieur sont formés par des approfondissements (12) en forme de canaux qui s'étendent, en étant légèrement courbés, dans la pointe du corps de flamme (1) parallèlement à l'axe longitudinal (A) du corps de bougie (7).

17. Bougie pour sapin de Noël selon les revendications 1, 10 et 15, **caractérisée en ce que** le corps de flamme est constitué de matière plastique de différents coloris, formée par injection.

18. Bougie pour sapin de Noël selon la revendication 1, **caractérisée en ce que** la paroi intérieure (16) du corps de bougie (7) est munie d'une rainure (26) s'étendant en sens longitudinal de l'axe de la bougie pour bloquer en rotation le berceau de batterie (8).

19. Bougie pour sapin de Noël selon la revendication 1, **caractérisée en ce que** la paroi intérieure (16) du corps de bougie (7), près du pied de celui-ci, est munie d'au moins deux segments filetés (27) destinés à visser le fond de bougie (9) dans le corps de bougie (7).

20. Bougie pour sapin de Noël selon la revendication 1, **caractérisée en ce que** le berceau de batterie (8) comprend une zone de logement (30) pour les éléments de batterie et une zone de fond (31) destinée à appuyer sur les surfaces de contact de la batterie de la plaque à circuit imprimé, la zone de logement (30) et la zone de fond (31) étant raccordées entre elles par des nervures (32) s'étendant en direction de l'axe longitudinal (A) du corps de bougie.

21. Bougie pour sapin de Noël selon la revendication 20, **caractérisée en ce que** la zone de logement (30) est formée par une paroi de recouvrement (33) disposée normalement par rapport à l'axe longitudinal (A) et par un premier fond (34) ainsi que la zone de fond (31) entre le premier fond (34) et un second fond (35).

22. Bougie pour sapin de Noël selon la revendication 20, **caractérisée en ce que** la paroi de recouvrement (33) est munie d'au moins deux pièces d'écartement (36) en forme de dôme, qui sont attribuées aux appuis (19) formés sur la paroi intérieure (16) du corps de bougie.

23. Bougie pour sapin de Noël selon la revendication 20, **caractérisée en ce que** deux dômes ronds (37, 38) sont formés sur la paroi de recouvrement (33) pour la fixation de talons de contact (28, 29), le talon de contact (28) étant guidé à travers une fente (39) prévue dans la paroi de recouvrement (33) pour la prise du pôle négatif et le talon de contact (29) étant disposé dans un approfondissement (41) formé par des épaississements (40) le long de la nervure (32) du berceau de batterie (8) pour la prise du pôle positif.

24. Bougie pour sapin de Noël selon les revendications 18 et 20, **caractérisée en ce que** les épaississements (40) de la nervure (32) du berceau de batterie sont disposés dans la rainure (26) de la paroi intérieure du corps de bougie (7) de manière bloquée en rotation.

25. Bougie pour sapin de Noël selon les revendications 20 et 21, **caractérisée en ce que** la zone de fond (31) du berceau de batterie (8) est réalisée comme une zone élastique pour la compensation de tolérances de fabrication.

26. Bougie pour sapin de Noël selon la revendication 1, **caractérisée en ce que** le fond de bougie (9) peut être vissé dans la partie inférieure du corps de bougie (7) et **en ce qu'**il est muni d'une tige cylindrique creuse (44), dont le diamètre (d) est plus petit par rapport à la largeur (C) du berceau de batterie (8), de sorte que lorsque le fond de bougie (9) est vissé dans le corps de bougie (7), la tige (44) appuie contre le fond élastique du berceau de batterie.

27. Bougie pour sapin de Noël selon la revendication 26, **caractérisée en ce que** la tige (44) du fond de bougie (9) est réalisée comme un élément d'écartement pour la compensation de tolérances de fabrication.

28. Bougie pour sapin de Noël selon les revendications 1, 26 et 27, **caractérisée en ce qu'**un filet extérieur (43) est formé dans la tige (44), lequel a prise avec le segment fileté (27) lors du vissage dans le corps de bougie (7).

29. Bougie pour sapin de Noël selon la revendication 1, **caractérisée en ce que** le fond de bougie (9) présente une zone inférieure cylindrique (42), dont le diamètre (AD) est adapté au diamètre du corps de bougie.

30. Bougie pour sapin de Noël selon la revendication 1, **caractérisée en ce que** le corps de bougie (7), le berceau de batterie (8), le fond de bougie (9) et la pince (10) sont constitués de matière plastique formée par injection.
